# EUROPÄISCHE PATENTSCHRIFT

(11) **EP 2 735 246 B1**
(45) Veröffentlichungstag und Bekanntmachung des Hinweises auf die Patenterteilung: **10.02.2016**
(21) Anmeldenummer: 13193906.8
(22) Anmeldetag: 21.11.2013
(51) Int. Cl.: A47C 4/04, A61G 5/08, A61H 3/04

(54) **Faltbares Gestell**
Folding frame
Châssis pliable

(30) Priorität: 23.11.2012 DE 102012022932
(43) Veröffentlichungstag der Anmeldung: 28.05.2014
(73) Patentinhaber: Meyra GmbH, 32689 Kalletal-Kalldorf (DE)
(72) Erfinder: Nahrwold, Andreas, 32602 Vlotho (DE); Hildebrand, Dmitrij, 32689 Kalletal (DE)
(74) Vertreter: Hoefer & Partner Patentanwälte mbB

(56) Entgegenhaltungen:
- JP-U- S5 537 672
- US-A- 1 453 504
- US-A- 6 032 585
- US-A1- 2012 133 106

## Beschreibung

Die Erfindung bezieht sich auf ein faltbares Gestell mit zwei Seitenrahmen, welche mittels eines Sitzes miteinander verbunden sind, insbesondere für rollende Mobilitätshilfsmittel, Rollstühle, Rollatoren oder ähnliches.

Im Einzelnen bezieht sich die Erfindung auf einen Faltmechanismus, bei dem ein geteilter, fester Sitz, durch geeignete Ausgestaltung faltbar ausgeführt ist.

Das erfindungsgemäße faltbare Gestell kann beispielsweise in Form eines Faltrollstuhls oder einer Gehhilfe ausgebildet sein, es kann auch als Toilettenrollstuhl oder in anderer Weise Verwendung finden.

Die aus dem Stand der Technik bekannten Konstruktionen weisen entweder Scherenverbindungen auf, mittels der die beiden Seitenrahmen so verbunden sind, dass sie aneinander angenähert oder voneinander beabstandet werden können. Dabei sind diese Scherenmechanismen jeweils in der Sitzposition und/oder der zusammengelegten Position sperrbar. Die bekannten Konstruktionen weisen jeweils flexible Sitztücher auf, die beim Zusammenlegen des faltbaren Gestells gefaltet werden. In der Gebrauchsstellung sind diese Konstruktionen aus ästhetischen Gründen nicht zu bevorzugen, da sich keine ebene Sitzfläche ergibt. Bei längerem Gebrauch dehnen sich die Sitztücher, so dass die Sitzfläche weiter durchhängt. Insgesamt ergibt sich eine Konstruktion, welche vielfach einen nicht sehr stabilen Eindruck macht und insbesondere optischen Anforderungen meist nicht genügt.

Aus der US 2012/0133106 A1 ist eine faltbare Gehhilfe bekannt, bei welcher die Seitenrahmen sowohl mittels einer unteren, gelenkig faltbaren Querstrebe als auch mittels eines Sitzes verbunden sind. Der Sitz umfasst zwei starre, plattenartige Sitzelemente, welche gelenkig miteinander verbunden sind. Die Sitzelemente sind mit der unteren Querstrebe über Koppelstangen kreuzweise gelenkig gekoppelt.

Die US 1,453,504 offenbart einen klappbaren Tisch, welcher zwei miteinander gelenkig verbundene Tischplatten umfasst, die über einen mittigen Hebel und Koppelstangen 31, 32 verbunden sind.

Weiter zusammenlegbare Tische zeigen die US 6,032,585 und die JP 55-37672. Auch hierbei sind die Tischhälften teils direkt gelenkig miteinander verbunden, teils mittels Zwischenelementen gekoppelt.

Der Erfindung liegt die Aufgabe zugrunde, ein faltbares Gestell der eingangs genannten Art zu schaffen, welches bei einfachem Aufbau und einfacher, kostengünstiger Herstellbarkeit eine feste Sitzfläche bietet und hohen optischen Anforderungen genügt.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit ein faltbares Gestell mit zwei Seitenrahmen vorgesehen, welche mittels eines Sitzes miteinander verbunden sind. Dabei ist der Sitz als starrer Sitz ausgebildet, welcher durch zwei starre, plattenartige Sitzelemente gebildet wird, welche gelenkig miteinander verbunden sind. Somit liegt ein, bezogen auf das faltbare Gestell, mittiges Gelenk vor, so dass die beiden plattenartigen Sitzelemente jeweils zu der Gelenkachse symmetrisch aufgebaut sind.

Die jeweils anderen Enden der Sitzelemente sind gelenkig mit dem jeweiligen Seitenrahmen verbunden. Bei einem Zusammenlegen des faltbaren Gestells durch Annäherung der beiden Seitenrahmen werden somit die beiden Sitzelemente zueinander und zu dem jeweiligen Seitenrahmen verschwenkt.

Um eine ausreichende Stabilität zu gewährleisten und um den Bewegungsablauf beim Zusammenlegen bzw. Aufstellen des faltbaren Gestells zu sichern, ist erfindungsgemäß weiterhin ein Koppelgetriebe vorgesehen, welches die Seitenrahmen und die Sitzelemente miteinander verbindet.

Ein wesentlicher Aspekt der erfindungsgemäßen Ausgestaltung liegt auch darin, dass in der aufgeklappten Sitzstellung zumindest ein Teil des Koppelgetriebes in Ausnehmungen an der Unterseite der Sitzelemente aufgenommen ist. Das Koppelgetriebe ist somit im betriebsbereiten, aufgeklappten Zustand für den Benutzer nicht sichtbar, so dass sich eine stabile und auch optisch den höchsten Anforderungen genügende Gesamtkonstruktion ergibt.

Erfindungsgemäß ist bevorzugter Weise das Koppelgetriebe nur an einem nicht den Seitenrahmen (1, 2) zugewandten Seitenbereich der Sitzelemente angeordnet. Dies bedeutet beispielsweise, dass, wenn ein Benutzer auf dem faltbaren Gestell sitzt, sich das Koppelgetriebe entweder an der vorderen oder an der hinteren Seite der Sitzelemente befindet. Somit wird ein Freiraum geschaffen, der es beispielsweise gestattet, das erfindungsgemäße faltbare Gestell als Toilettenstuhl oder in ähnlicher Weise auszugestalten. Das Koppelgetriebe gestattet es somit, beispielsweise im mittigen Bereich des Sitzes einen Hygieneausschnitt vorzusehen. Somit kann das faltbare Gestell beispielsweise auch als Duschsitz verwendet werden.

Erfindungsgemäß ist vorgesehen, dass das Koppelgetriebe jeweils ein Viergelenkgetriebe umfasst, welches die Sitzelemente miteinander koppelt. Weiterhin ist jeweils eine Koppelstange vorgesehen, die das Viergelenkgetriebe gelenkig mit einem unteren Bereich des jeweiligen Seitenrahmens verbindet. Hierdurch wird sichergestellt, dass sich eine parallelogrammartige Konstruktion ergibt, welche insbesondere für einen synchronen Faltablauf beider Seitenrahmen sorgt.

Das Viergelenkgetriebe umfasst Erfindungsgemäß zwei Streben, welche an jeweils einem Ende gelenkig miteinander verbunden sind und deren andere Enden jeweils gelenkig mit dem jeweils einen der Sitzelemente verbunden sind. Eine derartige Konstruktion ist einfach und kostengünstig herstellbar und gestattet es, das Koppelgetriebe, wie erwähnt, in der bevorzugter Weise schlitzartig ausgebildeten Ausnehmung an der Unterseite der Sitzelemente in der Sitzstellung aufzunehmen.

Die Koppelstange ist Erfindungsgemäß mit einem ihrer Enden mit der Gelenkverbindung der Streben verbunden, während das andere Ende der Koppelstange an einem unten liegenden Bereich des jeweiligen Seitenrahmens gelenkig angeordnet ist.

Die gelenkige Verbindung der beiden Sitzelemente ist Erfindungsgemäß so ausgebildet, dass sich ein Totpunkt bildet. Hierzu ist die gelenkige Verbindung bevorzugt an der Unterseite der beiden Sitzelemente angeordnet (bezogen auf den aufgeklappten Sitz-Zustand. Somit stützen sich die beiden Sitzelemente oberhalb der scharnierartigen Verbindung gegeneinander ab, so dass sich das System im auseinandergefalteten sitzbereiten Zustand selbst stabilisiert.

Besonders günstig ist, wenn die beiden Sitzelemente an ihrem Verbindungsbereich mittels eines zusätzlichen Sperrmechanismus gegeneinander verriegelbar sind. Auf diese Weise wird verhindert, dass sich das erfindungsgemäße faltbare Gestell unbeabsichtigter Weise beim Anheben selbst zusammenfaltet. Bei einer derartigen Verriegelung könnte auch vorgesehen sein, auf die oben beschriebene Totpunktregelung zu verzichten.

Die gelenkige Verbindung zwischen dem Seitenrahmen und dem Sitzelement erfolgt bevorzugter Weise über ein U-förmiges bzw. gekrängtes Lagerelement. Dieses ermöglicht es, den Gelenkbereich der Verbindung zwischen den Sitzelementen und den Seitenrahmen jeweils insbesondere in der zusammengelegten Stellung platzsparend unterzubringen.

Durch die extrem flache Bauweise des erfindungsgemäßen Faltsystems in Verbindung mit einem festen Sitz, der beispielsweise, wie erwähnt, auch mit einem Hygieneausschnitt versehen sein kann, ist es möglich, das erfindungsgemäße faltbare Gestell als Faltrollstuhl auszubilden, welches auch als Toilettenrollstuhl verwendet werden kann. Dabei ist, da das Koppelgetriebe mit den Koppelstangen sich an einer Seite des Sitzes befindet, ein Überfahren einer Toilette möglich.

Ein weiterer Vorteil der erfindungsgemäßen Ausgestaltung liegt darin, dass die feste Konstruktion des Sitzes ein hohes Maß an Sitzkomfort gewährleistet und die Dekubitus-Gefahr verringert.

Im Folgenden wird die Erfindung anhand eines Ausführungsbeispiels in Verbindung mit der Zeichnung beschrieben. Dabei zeigt:
- Fig. 1: eine perspektivische Seitenansicht im aufgeklappten sitzbereiten Zustand,
- Fig. 2: eine Ansicht, analog Fig. 1, in einer Zwischenposition,
- Fig. 3: eine Ansicht, analog den Fig. 1 und 2, im zusammengelegten Zustand,
- Fig. 4: eine perspektivische Ansicht, analog Fig. 1,
- Fig. 5: eine Seitenansicht eines Zwischenzustands, analog Fig. 2,
- Fig. 6: eine perspektivische Ansicht, analog den Fig. 2 und 4,
- Fig. 7: eine perspektivische Ansicht des zusammengelegten Zustands, analog Fig. 3,
- Fig. 8: eine perspektivische Ansicht, ähnlich Fig. 1, eines weiteren Ausführungsbeispiels des erfindungsgemäßen faltbaren Gestells mit Rädern, und
- Fig. 9: eine Darstellung, analog Fig. 8, mit Sitzpolstern auf den Sitzelementen.

Das erfindungsgemäße faltbare Gestell umfasst zwei Seitenrahmen 1, 2, welche in der Seitenansicht U-förmig ausgebildet sind. Es versteht sich, dass die Seitenrahmen 1, 2 an ihren Unterseiten auch mit Rollen oder Rädern versehen sein können, so wie dies bei Faltrollstühlen oder ähnlichem der Fall ist. Die Seitenrahmen 1 und 2 sind nur schematisch dargestellt, um den Aufbau des erfindungsgemäßen faltbaren Gestells zu verdeutlichen.

Die beiden Seitenrahmen 1 und 2 sind mittels Sitzelementen 3 und 4 verbunden. Die Sitzelemente 3 und 4 sind jeweils plattenförmig und starr ausgebildet und an ihrem mittleren Bereich über eine gelenkige Verbindung 5 (Gelenk der Sitzelemente) verbunden. Dies ist insbesondere in Fig. 4 verdeutlicht. Das Gelenk 5 sitzt an der Unterseite der Sitzelemente 3 und 4, so dass sich eine Totpunkt-Ausgestaltung ergibt, welche die Sitzelemente 3 und 4 in der aufgeklappten Position (s. Fig. 1) gegeneinander abstützen.

Die Verbindung der Sitzelemente 3 und 4 mit den Seitenrahmen 1 und 2 erfolgt über Sitzrahmengelenke 6 und 7. Diese können jeweils durch ein U-förmiges oder gekrängtes Lagerelement 17 gebildet sein, so wie dies insbesondere aus den Fig. 5 und 6 besonders deutlich sichtbar ist. An einem Ende bzw. einer Seite der Sitzelemente 3 und 4 (s. beispielsweise Fig. 5) ist ein Koppelgetriebe vorgesehen. Dieses umfasst ein Viergelenkgetriebe, welches durch eine erste Strebe 12 und eine zweiten Strebe 13 gebildet wird. Die beiden Streben 12 und 13 sind an einem Gelenk 14 miteinander verbunden. Die freien Ende der Streben 12 und 13 sind jeweils gelenkig (15, 16) mit dem Sitzelement 3, 4 verbunden. Die erste Strebe 12 ist dabei als kurze Strebe ausgebildet, während die zweite Strebe 13 als längere Strebe ausgebildet ist und gelenkig an dem anderen der beiden Sitzelemente befestigt ist, so wie dies die Fig. 4 zeigt. Im Bereich des Gelenks 14 ist gelenkig eine Koppelstange 9 bzw. 10 angelenkt, welche über ein Koppelstangengelenk 11 mit dem Seitenrahmen 1, 2 verbunden ist.

Im betriebsbereiten Zustand (Fig. 1 und 5) sind die ersten und zweiten Streben 12, 13 jeweils in einer Ausnehmung 8 bzw. einem Schlitz 8 an der Unterseite des Sitzelements 3, 4 aufgenommen, so dass diese seitlich nicht sichtbar sind. Dies ist insbesondere aus den Fig. 1 und 5 ersichtlich.

Die Fig. 8 und 9 zeigen jeweils eine perspektivische Ansicht eines Ausführungsbeispiels des erfindungsgemäßen faltbaren Gestells. Die Darstellung erfolgt analog dem Ausführungsbeispiel der Fig. 1. Zusätzlich sind bei den Ausführungsbeispielen der Fig. 8 und 9 Räder 18 an den unteren Enden der Seitenrahmen 1 und 2 befestigt, welche um eine vertikale Achse lenkbar sind, so dass das faltbare Gestell als Rollator oder Gehhilfe verwendbar ist. Bei dem in Fig. 9 gezeigten Ausführungsbeispiel sind auf die Sitzelemente 3 und 4 jeweils Polsterelemente 19 aufgelegt, die den Sitzkomfort verbessern.

Es versteht sich, dass in der oben stehenden Beschreibung unter dem Begriff "Gelenk" auch die Gelenkachse der jeweiligen gelenkigen Verbindung zu verstehen ist.

### Bezugszeichenliste

- 1, 2: Seitenrahmen
- 3, 4: Sitzelement
- 5: Gelenk der Sitzelemente / gelenkige Verbindung
- 6, 7: Sitzrahmengelenk
- 8: Ausnehmung / Schlitz
- 9, 10: Koppelstange
- 11: Koppelstangengelenk
- 12: erste Strebe des Viergelenkgetriebes
- 13: zweite Strebe des Viergelenkgetriebes
- 14 bis 16: Gelenk / gelenkige Verbindung
- 17: Lagerelement
- 18: Rad
- 19: Polsterelement

## Patentansprüche

1. Faltbares Gestell mit zwei Seitenrahmen (1, 2), welche mittels eines Sitzes miteinander verbunden sind, wobei der Sitz zwei starre, plattenartige Sitzelemente (3, 4) umfasst, welche gelenkig (5) miteinander verbunden sind, wobei jeweils eines der Sitzelemente (3, 4) gelenkig (6, 7) mit jeweils einem Seitenrahmen (1, 2) verbunden ist, wobei die Seitenrahmen (1, 2) und die Sitzelemente (3, 4) mittels eines Koppelgetriebes miteinander verbunden sind und wobei in der aufgeklappten Sitzstellung zumindest ein Teil des Koppelgetriebes in Ausnehmungen (8) an der Unterseite der Sitzelemente (3, 4) aufgenommen ist, **dadurch gekennzeichnet,**
- **dass** das Koppelgetriebe jeweils ein Viergelenkgetriebe umfasst, welches die Sitzelemente (3, 4) miteinander koppelt, sowie jeweils eine Koppelstange (9, 10), die das Viergelenkgetriebe gelenkig (11) mit einem unteren Bereich des jeweiligen Seitenrahmens (1, 2) verbindet, und
- an einem Ende der Koppelstange (9, 20) mit der Gelenkverbindung (14) zwei Streben (12, 13) verbunden sind, wobei
- das Viergelenkgetriebe zwei Streben (12, 13) umfasst, welche an einem Ende gelenkig (14) miteinander verbunden sind und deren andere Enden jeweils gelenkig (15, 16) mit jeweils einem der Sitzelemente (3, 4) verbunden sind, und
- **dass** die gelenkige Verbindung (5) der Sitzelemente (3, 4) zur Bildung eines Totpunkts an der Unterseite der beiden Sitzelemente (3, 4) angeordnet ist.

2. Gestell nach Anspruch 1, **dadurch gekennzeichnet, dass** das Koppelgetriebe nur an einem nicht den Seitenrahmen (1, 2) zugewandten Seitenbereich der Sitzelemente (3, 4) angeordnet ist.

3. Gestell nach Anspruch 1 oder 2, **dadurch gekennzeichnet, dass** die beiden Sitzelemente (3, 4) an ihrem Verbindungsbereich (5) mittels eines Sperrmechanismus gegeneinander verriegelbar sind.

4. Gestell nach einem der Ansprüche 1 bis 3, **dadurch gekennzeichnet, dass** die gelenkige Verbindung (6, 7) zwischen dem Seitenrahmen (1, 2) und dem Sitzelement (3, 4) mittels eines im Wesentlichen U-förmigen und/oder gekrängten Lagerelements (17) erfolgt.

5. Gestell nach einem der Ansprüche 1 bis 4, **dadurch gekennzeichnet, dass** die Sitzelemente (3, 4) an ihrer Unterseite jeweils einen die Ausnehmung (8) bildenden Schlitz umfassen.

6. Gestell nach einem der Ansprüche 1 bis 5, **dadurch gekennzeichnet, dass** die Seitenrahmen (1, 2) jeweils im Wesentlichen U-förmig ausgebildet sind.

## Claims

1. Foldable frame with two side frames (1, 2) which are interconnected by means of a seat, the seat comprising two rigid, plate-like seat elements (3, 4) which are articulated (5) to each other, a respective one of the seat elements (3, 4) being articulated (6, 7) to a respective side frame (1, 2), the side frames (1, 2) and the seat elements (3, 4) being interconnected by means of a coupling mechanism, and in the unfolded seat position at least a portion of the coupling mechanism being received in recesses (8) on the bottom side of the seat elements (3, 4), **characterized in**
- **that** the coupling mechanism comprises a respective four-bar linkage which couples the seat elements (3, 4) to each other, and a respective coupling bar (9, 10) which articulates (11) the four bar linkage to a lower portion of the respective side frame (1, 2), and
- two struts (12, 13) are connected to the articulation (14) at an end of the coupling bar (9, 10), wherein
- the four bar linkage comprises two struts (12, 13) which are articulated (14) to each other at an end, and the other ends of which are respectively articulated (15, 16) to a respective one of the seat elements (3, 4), and
- **that** the articulated connection (5) of the seat elements (3, 4) is arranged on the bottom side of the two seat elements (3,4) for forming a dead point.

2. Frame according to claim 1, **characterized in that** the coupling mechanism is arranged only at a side portion of the seat elements (3, 4) that does not face the side frame (1, 2).

3. Frame according to claim 1 or 2, **characterized in that** the two seat elements (3, 4) can be locked against each other on their connection portion (5) by means of a locking mechanism.

4. Frame according to any one of claims 1 to 3, **characterized in that** the articulated connection (6, 7) between the side frame (1, 2) and the seat element (3, 4) is established by means of a substantially U-shaped and/or bent bearing element (17).

5. Frame according to any one of claims 1 to 4, **characterized in that** the seat elements (3, 4) on their bottom side comprise a respective slit forming the recess (8).

6. Frame according to any one of claims 1 to 5, **characterized in that** the side frames (1, 2) are each configured to be substantially U-shaped.

## Revendications

1. Châssis pliable avec deux cadres latéraux (1, 2), qui sont reliés l'un à l'autre au moyen d'une assise, dans lequel l'assise comprend deux éléments d'assise (3, 4) rigides, en forme de plaque, qui sont reliés l'un à l'autre de façon articulée (5), dans lequel respectivement un des éléments d'assise (3, 4) est relié, de façon articulée (6, 7), à respectivement un cadre latéral (3, 4), dans lequel les cadres latéraux (1, 2) et les éléments d'assise (3, 4) sont reliés les uns aux autres au moyen d'un engrenage de couplage et dans lequel au moins une partie de l'engrenage de couplage est logée, dans la position d'assise rabattue, dans des évidements (8), au niveau du côté inférieur des éléments de siège (3, 4), **caractérisé en ce**
- **que** l'engrenage de couplage comprend respectivement un quadrilatère articulé, qui couple les éléments d'assise (3, 4) les uns aux autres, ainsi que respectivement une tige de couplage (9, 10), qui relie le quadrilatère articulé de façon articulée (11) à une zone inférieure du cadre latéral (1, 2) respectif, et
- en ce que deux entretoises (12, 13) sont reliées, au niveau d'une extrémité de la tige de couplage (9, 10), à la jonction articulée (14), sachant
- **que** le quadrilatère articulé comprend deux entretoises (12, 13), qui sont reliées l'une à l'autre au niveau d'une extrémité de façon articulée (14) et dont les autres extrémités sont reliées respectivement de façon articulée (15, 16) à respectivement un des éléments d'assise (3, 4), et
- **que** la jonction articulée (5) des éléments d'assise (3, 4) est disposée au niveau du côté inférieur des deux éléments d'assise (3, 4) pour former un point mort.

2. Châssis selon la revendication 1, **caractérisé en ce que** l'engrenage de couplage est disposé uniquement au niveau d'une zone latérale, qui n'est pas tournée vers les cadres latéraux (1, 2), des éléments d'assise (3, 4).

3. Châssis selon la revendication 1 ou 2, **caractérisé en ce que** les deux éléments d'assise (3, 4) peuvent être verrouillés au niveau de leur zone de jonction (5) au moyen d'un mécanisme de blocage.

4. Châssis selon l'une quelconque des revendications 1 à 3, **caractérisé en ce que** la jonction articulée (6, 7) se produit entre le cadre latéral (1, 2) et l'élément d'assise (3, 4) au moyen d'un élément de palier (17) présentant essentiellement une forme de U et/ou incliné sur un bord.

5. Châssis selon l'une quelconque des revendications 1 à 4, **caractérisé en ce que** les éléments d'assise (3, 4) comprennent, au niveau de leur côté inférieur, respectivement une entaille formant l'évidement (8).

6. Châssis selon l'une quelconque des revendications 1 à 5, **caractérisé en ce que** les cadres latéraux (1, 2) sont réalisés respectivement de manière à présenter essentiellement une forme de U.
